# NEUE EUROPÄISCHE PATENTSCHRIFT

(11) **EP 3 730 697 B2**
(45) Veröffentlichungstag und Bekanntmachung des Hinweises auf die Entscheidung über den Einspruch: **03.09.2025**
(45) Hinweis auf die Patenterteilung: 13.04.2022
(21) Anmeldenummer: 20156522.3
(22) Anmeldetag: 11.02.2020
(51) Int. Cl.: E02F 3/36

(54) **ADAPTER FÜR EIN SCHNELLWECHSELSYSTEM UND SCHNELLWECHSELSYSTEM MIT EINEM SOLCHEN ADAPTER**
ADAPTER FOR QUICK CHANGE SYSTEM AND QUICK CHANGE SYSTEM COMPRISING SUCH AN ADAPTER
ADAPTATEUR POUR UN SYSTÈME DE CHANGEMENT RAPIDE ET SYSTÈME DE CHANGEMENT RAPIDE DOTÉ D'UN TEL ADAPTATEUR

(30) Priorität: 18.03.2019 DE 102019106850
(43) Veröffentlichungstag der Anmeldung: 28.10.2020
(73) Patentinhaber: OilQuick Deutschland KG, 82297 Steindorf (DE)
(72) Erfinder: Sieber, Johannes, 86492 Egling (DE); Kollmann, Michael, 86492 Egling (DE)
(74) Vertreter: Charrier Rapp & Liebau

(56) Entgegenhaltungen:
- WO-A1-2016/107703
- WO-A1-2018/074937
- CH-A2- 703 286
- DE-U1- 202016 005 365
- DE-U1- 202017 103 198
- DE-U1- 202018 100 423
- SE-C2- 501 152
- SE-C2- 501 153
- US-A- 4 558 605
- US-A- 5 941 653
- US-A1- 2017 350 090

## Beschreibung

Die Erfindung betrifft einen Adapter für ein Schnellwechselsystem nach dem Oberbegriff der Anspruchs 1. Die Erfindung betrifft außerdem ein Schnellwechselsystem mit einem derartigen Adapter.

Solche Schnellwechselsysteme werden zum einfachen und bequemen Wechseln von unterschiedlichen Anbaugeräten an Baumaschinen eingesetzt. Mit derartigen Schnellwechselsystemen können z.B. Schwenklöffel, Greifer, Scheren, Verdichter, Magnete, Hydraulikhammer oder andere Anbaugeräte in wenigen Sekunden und mit hohem Sicherheitsstandard von einer Fahrerkabine aus z.B. an einem Ausleger eines Baggers an- bzw. abgekuppelt werden. Sie enthalten in der Regel einen anbaugeräteseitigen Adapter und einen an der Baumaschine angeordneten Schnellwechsler, der an einer Seite z.B. maulförmige erste Aufnahmen zur Halterung eines ersten Kopplungselements und an der anderen Seite zweite Aufnahmen mit mindestens einem zwischen einer Lösestellung und einer Verriegelungsstellung bewegbaren Verriegelungselement zur lösbaren Halterung eines zweiten Kopplungselements aufweist.

Aus der DE 20 2017 103 198 U1 ist ein Adapter für ein derartiges Schnellwechselsystem bekannt. Dieser weist zur Verbindung des Adapters mit einem Schnellwechsler auf. An einem der beiden bolzenförmigen Kopplungselemente ist ein Kupplungselementträger zur Halterung von adapterseitigen Kupplungselementen für eine Kupplung mit schnellwechlserseitigen Kupplungselementen befestigt. Hierzu sind an einem der beiden bolzenförmigen Kopplungselemente mit Aufnahmebohrungen für Schrauben versehene Anschlussstege angeschweißt. An diese Anschlussstege kann eine mit Öffnungen für die Kupplungselemente versehene Halterung des Kupplungselementträgers über mit der Halterung verschweißte Haltestege angeschraubt werden. Die Befestigung der Anschlussstege an dem bolzenförmigen Kopplungselement und die Befestigung der Haltestege an der Halterung erfolgt über Schweißverbindungen, was mit einem erheblichen fertigungstechnischen Aufwand verbunden ist.

Aufgabe der Erfindung ist es, einen Adapter und ein Schnellwechselsystem mit einem derartigen Adapter zu schaffen, die eine vereinfachte Befestigung des Kupplungselementträgers ermöglichen.

Diese Aufgabe wird durch einen Adapter mit den Merkmalen des Anspruchs 1 und durch ein Schnellwechselsystem mit den Merkmalen des Anspruchs 12 gelöst. Zweckmäßige Ausgestaltungen und vorteilhafte Weiterbildungen der Erfindung sind in den Unteransprüchen angegeben.

Bei dem erfindungsgemäßen Adapter ist der Kupplungselementträger über eine lösbare Formschlussverbindung gegen Verdrehung gesichert unmittelbar mit dem bolzenförmigen Kopplungselement verbunden und kann z.B. über Schrauben oder andere Befestigungselemente lösbar an dem Kopplungselement befestigt sein. Dadurch kann auch ohne aufwändig am Kopplungselement befestigbare Anschlusselemente eine gegen Verdrehung gesicherte und bei Bedarf einfach lösbare Verbindung zwischen dem Kopplungselement und dem Kupplungselementträger geschaffen werden. Bei eventuellen Beschädigungen des Kupplungselementträgers kann dieser somit auch ohne aufwändige Ausrichtarbeiten einfach ausgetauscht werden. Über die Schrauben kann so z.B. ein Kraftschluss zwischen dem Kupplungselementträger und dem Kopplungselement erreicht werden, während die Formschlussverbindung für die exakte Ausrichtung und gegen Verdrehung gesicherte Halterung sorgt. Auch bei eventuellen Änderungen oder Anpassungen am Kupplungselementträger kann dieser einfach demontiert und gegen einen entsprechend modifizierten Kupplungselementträger ersetzt werden.

Die Formschlussverbindung zwischen dem Kupplungselementträger und dem Kopplungselement ist durch eine in das Kopplungselement eingearbeitete Formschlusskontur und eine entsprechende Gegenkontur an dem Kupplungselementträger gebildet.

Zweckmäßigerweise kann die Formschlusskontur am Kopplungselement durch mehrere nutförmige Vertiefungen mit unterschiedlichen Anlageflächen gebildet sein. Die nutförmigen Vertiefungen können mit unterschiedlich geneigten Anlageflächen in die Außenseite des Kopplungselements eingearbeitet sein.

Die zur Formschlusskontur am Kopplungselement passende Gegenkontur am Kupplungselementträger kann in zweckmäßiger Weise an seitlich vorstehenden gabelförmigen Haltestegen des Kupplungselementträgers angeordnet sein. Die Haltestege können an einer mit Aufnahmen für Kupplungselemente versehenen leistenförmigen Halterung angeordnet sein. Vorzugsweise können die Haltestege einteilig mit der leistenförmigen Halterung ausgebildet sein. Die Gegenkontur kann in bevorzugter Weise durch unterschiedlich geneigte Gegenflächen an der Innenseite einer gabelförmigen Aussparung gebildet sein.

Zur sicheren und positionsgenauen Halterung des mit dem Kupplungselementträger versehenen Kopplungselements an den Seitenwangen ist das Kopplungselement zweckmäßigerweise gegen Verdrehung gesichert an den Seitenwangen befestigt. Hierzu kann die Verbindung zwischen dem Kopplungselement und den Seitenwangen z.B. über eine Formschlussverbindung mit einer speziellen Kontur an dem Kopplungselement und einer dazu passenden Gegenkontur an mindestens einer Seitenwange erfolgen.

In einer weiteren zweckmäßigen Ausgestaltung kann der Kupplungselementträger durch Schrauben kraftschlüssig an dem bolzenförmigen Kopplungselement befestigt sein. Die Schrauben können z.B. durch Querbohrungen im bolzenförmigen Kopplungselement in Gewindebohrungen am Kupplungselementträger eingreifen.

Die Erfindung betrifft außerdem ein Schnellwechselsystem mit einem vorstehend beschriebenen Adapter und einem mit dem Adapter kuppelbaren Schnellwechsler zum einfachen Wechseln eines Anbaugeräts an Fahrzeugen.

Weitere Besonderheiten und Vorzüge der Erfindung ergeben sich aus der folgenden Beschreibung eines bevorzugten Ausführungsbeispiels anhand der Zeichnung. Es zeigen:
- **Figur 1**: ein Schnellwechselsystem mit einem Adapter und einem Schnellwechsler in einer getrennten Stellung;
- **Figur 2**: das Schnellwechselsystem von Figur 1 in einer gekoppelten Stellung;
- **Figur 3**: einen Adapter mit einem Kupplungselementträger in einer Explosionsdarstellung;
- **Figur 4**: den Adapter von Figur 3 im montierten Zustand;
- **Figur 5**: einen Querschnitt durch den Adapter mit einem Kopplungselement und dem Kupplungselementträger in einem noch nicht montierten Zustand und
- **Figur 6**: einen Querschnitt durch den Adapter mit einem Kopplungselement und dem Kupplungselementträger in einem montierten Zustand.

In den Figuren 1 und 2 ist ein aus einem Adapter 1 und einem zugehörigen Schnellwechsler 2 bestehendes Schnellwechselsystem zum einfachen Wechseln eines nur zum Teil dargestellten Anbaugeräts 3 an Fahrzeugen, insbesondere Baumaschinen, in einer noch getrennten Stellung (Figur 1) und einer angekuppelten Stellung (Figur 2) gezeigt. Mit einem derartigen Schnellwechselsystem können z.B. Schwenklöffel, Greifer, Scheren, Magnete, Verdichter, Hydraulikhammer oder andere mechanische bzw. hydraulische Anbaugeräte einfach und bequem von einer Fahrerkabine aus an einem Ausleger oder einem anderen Anbauteil eines Baufahrzeugs an- bzw. abgekuppelt werden.

Der an dem Anbaugerät 3 angeordnete Adapter 1 enthält zwei zueinander parallele, voneinander beabstandete Seitenwangen 4, zwischen denen ein erstes bolzenförmiges Kopplungselement 5 und ein davon in einem vorgegebenen Abstand angeordnetes zweites bolzenförmiges Kopplungselement 6 zur lösbaren Verbindung mit der Schnellwechsler 2 gehalten sind. Die beiden zueinander parallelen bolzenförmigen Kopplungselemente 5 und 6 sind in entsprechende Öffnungen 7 bzw. 8 in den beiden Seitenwangen 4 des Adapters 1 eingesteckt und dort fixiert.

Der z.B. an einem Ausleger eines Baggers montierbare Schnellwechsler 2 enthält an der einen Seite nach vorne offene, gabel- oder maulförmige erste Aufnahmen 9 zur Aufnahme und Halterung des ersten bolzenförmigen Kopplungselements 5 und an der anderen Seite nach unten offene zweite Aufnahmen 10 mit einem in Figur 2 gezeigten beweglichen Verriegelungselement 11 zur Aufnahme und Halterung des zweiten bolzenförmigen Kopplungselements 6. Die nach unten offenen Aufnahmen 10 weisen eine gekrümmte Anlagefläche 12 zur Anlage des zweiten bolzenförmigen Kopplungselements 6 auf.

In der gezeigten Ausführung enthält der Schnellwechsler 2 einen Träger 13, der an einer Seite zwei gabel- oder maulförmige Aufnahmen 9 für das erste Kopplungselement 5 und auf der anderen Seite zwei Aufnahmen 10 für das zweite Kopplungselement 6 enthält. An zwei an der Oberseite des Trägers 13 angeordneten parallelen Seitenteilen 14 sind außerdem durchgängige Aufnahmeöffnungen 15 für nicht dargestellte Befestigungsbolzen zur Befestigung des Schnellwechslers 2 an einem Ausleger eines Baggers oder einem Anschlussteil eines anderen Baufahrzeugs vorgesehen.

In zwei hier als Führungsbohrungen im Träger 13 ausgebildeten, parallelen Führungen des Schnellwechslers 2 sind die bei der gezeigten Ausführung als Verriegelungsbolzen ausgebildeten Verriegelungselemente 11 hydraulisch zwischen einer in Figur 1 gezeigten eingezogenen Lösestellung und einer in Figur 2 dargestellten ausgefahrenen Verriegelungsstellung verschiebbar angeordnet. In der ausgefahrenen Verriegelungsstellung werden die nach unten offenen zweiten Aufnahmen 10 von den bolzenförmigen Verriegelungselementen 11 an der Unterseite geschlossen, so dass das zweite bolzenförmige Kopplungselement 6 von dem Verriegelungselement 11 untergriffen wird und der Adapter 1 am Schnellwechsler 2 gehalten werden kann.

Um den Adapter 1 an dem Schnellwechsler 2 anzukuppeln, wird der in der Regel an einem Ausleger eines Baggers angeordnete Schnellwechsler 2 zunächst so bewegt, dass das erste bolzenförmige Kopplungselement 6 am Adapter 1 in die maulförmigen Aufnahmen 10 auf der einen Seite des Schnellwechslers 2 eingefahren wird. Dann wird der Schnellwechsler 2 mit noch zurückgezogenen Verriegelungselementen 11 um das erste bolzenförmige Kopplungselement 5 so geschwenkt, dass das zweite bolzenförmige Kopplungselement 6 am Adapter 1 zur Anlage an den Anlageflächen 12 der nach unten offenen Aufnahmen 10 auf der anderen Seite des Schnellwechslers 2 gelangt. Anschließend können die in dem Träger 13 des Schnellwechslers 2 verschiebbar angeordneten, bolzenförmigen Verriegelungselemente 11 gemäß Figur 2 hydraulisch ausgefahren werden, so dass das zweite bolzenförmige Kopplungselement 7 am Adapter 1 von den beiden bolzenförmigen Verriegelungselementen 11 an dem Schnellwechsler 2 untergriffen und der Adapter 1 somit an dem Schnellwechsler 2 gehalten wird.

Wie aus den Figuren 3 und 4 hervorgeht, ist an dem zweiten bolzenförmigen Kopplungselement 6 des Adapters 1 ein Kupplungselementträger 16 zur Halterung von adapterseitigen Kupplungselementen für eine Kupplung mit schnellwechslerseitigen Kupplungselementen 2 lösbar befestigt. Über die an Kupplungselementträger 16 angeordneten - nicht dargestellten - adapterseitigen Kupplungselemente können zur Energieversorgung des Anbaugeräts 3 am Adapter 1 vorgesehene Energieanschlüsse beim Ankoppeln des Adapters 1 an den Schnellwechsler 2 automatisch mit entsprechenden Energieversorgungsleitungen am Schnellwechsler 2 verbunden werden. Dadurch kann das Anbaugerät 3 z.B. mit Hydraulikfluid, elektrischer Energie oder einem anderen Energieträger versorgt werden.

Der Kupplungselementträger 16 weist eine mit lochförmigen Aufnahmen 17 für Kupplungselemente versehene, parallel zum Kopplungselement 6 angeordnete leistenförmige Halterung 18 mit an dieser angeordneten Haltestegen 19 und 20 zur lösbaren Verbindung mit dem bolzenförmigen Kopplungselement 6 auf. Bei der gezeigten Ausführung sind an der leistenförmigen Halterung 18 zwei gabelförmige äußere Haltestege 19 und ein gabelförmiger innerer Haltesteg 20 angeordnet. Über die das Kopplungselement 6 übergreifenden gabelförmigen Haltestege 19 und 20 ist der Kupplungselementträger 16 durch Schrauben 21 kraftschlüssig an dem Kopplungselement 6 befestigt. Die Schrauben 21 greifen durch Querbohrungen 22 im Kopplungselement in Gewindebohrungen 23 der Haltestege 19 und 20 ein. Für eine gegen Verdrehung gesicherte Halterung des bolzenförmigen Kopplungselements 6 gegenüber den Seitenwangen 4 weist das Kopplungselement 6 an mindestens einem Ende gegenüberliegende Abflachungen 24 zum Eingriff mit korrespondierenden Gegenflächen 25 an der entsprechenden Öffnung 8 in der Seitenwange 4 auf.

Aus den Figuren 5 und 6 ist ersichtlich, dass das bolzenförmige Kopplungselement 6 an seiner Außenseite eine eingearbeitete Formschlusskontur 26 zum formschlüssigen Eingriff mit einer entsprechenden Gegenkontur 27 an den gegenüber der Halterung 18 vorstehenden, gabelförmigen Haltestegen 19 und 20 des Kupplungselementträgers 16 enthält. In dem gezeigten Ausführungsbeispiel wird die als Außenkontur mit Vertiefungen ausgeführte Formschlusskontur 26 am Kopplungselement 6 durch mehrere auch in Figur 3 erkennbare nutförmige Vertiefungen 28, 29 und 30 gebildet, die mit unterschiedlichen Winkeln in die Außenseite des bolzenförmigen Kopplungselements 6 eingearbeitet sind und unterschiedlich geneigte Anlageflächen 31, 32 und 33 zur Anlage an entsprechenden Gegenflächen 34, 35 und 36 des Kupplungselementträgers 16 bilden. Die Gegenflächen 34, 35 und 36 sind an der Innenseite einer gabelförmigen Aussparung 37 an den seitlich vorstehenden Haltestegen 19 und 20 des Kupplungselementträgers 16 vorgesehen.

### Bezugszeichenliste

- 1: Adapter
- 2: Schnellwechsler
- 3: Anbaugerät
- 4: Seitenwange
- 5: Erstes Kopplungselement
- 6: Zweites Kopplungselement
- 7: Öffnung
- 8: Öffnung
- 9: Erste Aufnahme
- 10: Zweite Aufnahme
- 11: Verriegelungselement
- 12: Anlagefläche
- 13: Träger
- 14: Seitenteil
- 15: Aufnahmeöffnung
- 16: Kupplungselementträger
- 17: Aufnahme
- 18: Halterung
- 19: Äußerer Haltesteg
- 20: Innerer Haltesteg
- 21: Schraube
- 22: Querbohrung
- 23: Gewindebohrung
- 24: Abflachung
- 25: Gegenfläche
- 26: Formschlusskontur
- 27: Gegenkontur
- 28: Vertiefung
- 29: Vertiefung
- 30: Vertiefung
- 31: Anlagefläche
- 32: Anlagefläche
- 33: Anlagefläche
- 34: Gegenfläche
- 35: Gegenfläche
- 36: Gegenfläche
- 37: Aussparung

## Patentansprüche

1. Adapter (1) für ein Schnellwechselsystem zum Wechseln von Anbaugeräten an einer Baumaschine, der zwei zwischen parallelen Seitenwagen (4) in einem vorgegebenen Abstand voneinander angeordnete, zueinander parallele bolzenförmige Kopplungselemente (5, 6) zur Verbindung des Adapters (1) mit einem Schnellwechsler (2) und einen an einem der Kopplungselemente (6) lösbar befestigten Kupplungselementträger (16) zur Halterung von Kupplungselementen enthält, **dadurch gekennzeichnet, dass** der Kupplungselementträger (16) über eine lösbare Formschlussverbindung (26, 27) gegen Verdrehung gesichert unmittelbar mit dem bolzenförmigen Kopplungselement (6) verbunden ist, wobei die Formschlussverbindung (26, 27) durch eine in das Kopplungselement (6) eingearbeitete Formschlusskontur (26) und eine entsprechende Gegenkontur (27) an dem Kupplungselementträger (16) gebildet wird.

2. Adapter (1) nach Anspruch 1, **dadurch gekennzeichnet, dass** die Formschlusskontur (26) am Kopplungselement (6) durch mehrere nutförmige Vertiefungen (28, 29, 30) mit Anlageflächen (31, 32, 33) gebildet wird.

3. Adapter (1) nach Anspruch 2, **dadurch gekennzeichnet, dass** die nutförmigen Vertiefungen (28, 29, 30) mit unterschiedlich geneigten Anlageflächen (31, 32, 33) in die Außenseite des Kopplungselements (6) eingearbeitet sind.

4. Adapter (1) nach einem der Ansprüche 1 bis 3, **dadurch gekennzeichnet, dass** die Gegenkontur (27) an seitlich vorstehenden gabelförmigen Haltestegen (19, 20) des Kupplungselementträgers (16) angeordnet ist.

5. Adapter (1) nach Anspruch 4, **dadurch gekennzeichnet, dass** die Haltestege (19, 20) an einer mit Aufnahmen (17) für Kupplungselemente versehenen leistenförmigen Halterung (18) angeordnet sind.

6. Adapter (1) nach Anspruch 5, **dadurch gekennzeichnet, dass** die Haltestege (19, 20) einteilig mit der leistenförmigen Halterung (18) ausgebildet sind.

7. Adapter (1) nach einem der Ansprüche 1 bis 6, **dadurch gekennzeichnet, dass** die Gegenkontur (27) durch unterschiedlich geneigte Gegenflächen (34, 35, 36) an der Innenseite einer gabelförmigen Aussparung (37) gebildet wird.

8. Adapter (1) nach einem der Ansprüche 1 bis 7, **dadurch gekennzeichnet, dass** das mit dem Kupplungselementträger (16) versehene Kopplungselement (6) gegen Verdrehung gesichert an den Seitenwangen (4) befestigt ist.

9. Adapter (1) nach Anspruch 8, **dadurch gekennzeichnet, dass** das mit dem Kupplungselementträger (16) versehene Kopplungselement (6) über eine Formschlussverbindung (24, 25) mit den Seitenwangen (4) verbunden ist.

10. Adapter (1) nach einem der Ansprüche 1 bis 9, **dadurch gekennzeichnet, dass** der Kupplungselementträger (16) durch Schrauben (21) kraftschlüssig an dem bolzenförmigen Kopplungselement (6) befestigt ist.

11. Adapter (1) nach Anspruch 10, **dadurch gekennzeichnet, dass** die Schrauben (21) durch Querbohrungen (22) im bolzenförmigen Kopplungselement (6) in Gewindebohrungen (23) am Kupplungselementträger (16) eingreifen.

12. Schnellwechselsystem mit einem Adapter (1) und einem mit dem Adapter (1) kuppelbaren Schnellwechsler (2), **dadurch gekennzeichnet, dass** der Adapter (1) nach einem der Ansprüche 1 bis 11 ausgebildet ist.

## Claims

1. Adapter (1) for a quick-change system for changing attachments on a construction machine which contains two bolt-like coupling elements (5, 6) parallel to one another arranged between parallel sides parts (4) at a predetermined distance from one another to connect the adapter (1) to a quick changer (2) and a coupling element support (16) attached releasably to one of the coupling elements (6) to hold coupling elements, **characterised in that** the coupling element support (16) is connected directly to the bolt-like coupling element (6) secured against rotation via a releasable positive connection (26, 27), the positive connection (26, 27) being formed by a positive contour (26) incorporated into the coupling element (6) and a corresponding counter-contour (27) on the coupling element support (16).

2. Adapter (1) according to claim 1, **characterised in that** the positive contour (26) on the coupling element (6) is formed by several groove-like depressions (28, 29, 30) with bearing surfaces (31, 32, 33).

3. Adapter (1) according to claim 2, **characterised in that** the groove-like depressions (28, 29, 30) with differently inclined bearing surfaces (31, 32, 33) are incorporated into the outer side of the coupling element (6).

4. Adapter (1) according to one of claims 1 to 3, **characterised in that** the counter-contour (27) is arranged on laterally projecting fork-like holding bars (19, 20) of the coupling element support (16).

5. Adapter (1) according to claim 4, **characterised in that** the holding bars (19, 20) are arranged on a strip-like mounting (18) provided with receivers (17) for coupling elements.

6. Adapter (1) according to claim 5, **characterised in that** the holding bars (19, 20) are configured integrally with the strip-like mounting (18).

7. Adapter (1) according to one of claims 1 to 6, **characterised in that** the counter-contour (27) is formed by differently inclined counter-surfaces (34, 35, 36) on the inner side of a fork-like recess (37).

8. Adapter (1) according to one of claims 1 to 7, **characterised in that** the coupling element (6) provided with the coupling element support (16) is attached to the side parts (4) secured against rotation.

9. Adapter (1) according to claim 8, **characterised in that** the coupling element (6) provided with the coupling element support (16) is connected to the side parts (4) via a positive connection (24, 25).

10. Adapter (1) according to one of claims 1 to 9, **characterised in that** the coupling element support (16) is attached non-positively to the bolt-like coupling element (6) by screws (21).

11. Adapter (1) according to claim 10, **characterised in that** the screws (21) engage through transverse bores (22) in the bolt-like coupling element (6) in threaded bores (23) on the coupling element support (16).

12. Quick-change system with an adapter (1) and a quick changer (2) which can be coupled to the adapter (1), **characterised in that** the adapter (1) is configured according to one of claims 1 to 11.

## Revendications

1. Adaptateur (1) pour un système de changement rapide pour le changement d'accessoires sur un engin de chantier qui contient deux éléments de couplage (5, 6) en forme de boulon parallèles l'un à l'autre, agencés entre des joues latérales (4) parallèles à une distance prédéfinie l'un de l'autre, pour la liaison de l'adaptateur (1) avec un changeur rapide (2) et un support d'élément de couplage (16) fixé de manière amovible à un des éléments de couplage (6) pour le support d'éléments de couplage, **caractérisé en ce que** le support d'élément de couplage (16) est relié directement à l'élément de couplage (6) en forme de boulon par le biais d'une liaison à complémentarité de formes (26, 27) amovible en étant protégé contre la rotation, dans lequel la liaison à complémentarité de formes (26, 27) est formée par un contour à complémentarité de formes (26) réalisé dans l'élément de couplage (6) et un contour antagoniste (27) correspondant au niveau du support d'élément de couplage (16)

2. Adaptateur (1) selon la revendication 1, **caractérisé en ce que** le contour à complémentarité de formes (26) est formé au niveau de l'élément de couplage (6) par plusieurs cavités (28, 29, 30) en forme de rainure avec des surfaces d'appui (31, 32, 33).

3. Adaptateur (1) selon la revendication 2, **caractérisé en ce que** les cavités (28, 29, 30) en forme de rainure sont réalisées avec des surfaces d'appui (31, 32, 33) inclinées différemment dans le côté extérieur de l'élément de couplage (6).

4. Adaptateur (1) selon l'une quelconque des revendications 1 à 3, **caractérisé en ce que** le contour antagoniste (27) est agencé au niveau de nervures de retenue (19, 20) en forme de fourche dépassant latéralement du support d'élément de couplage (16).

5. Adaptateur (1) selon la revendication 4, **caractérisé en ce que** les nervures de retenue (19, 20) sont agencées au niveau d'un support (18) en forme de baguette pourvu de logements (17) pour des éléments de couplage.

6. Adaptateur (1) selon la revendication 5, **caractérisé en ce que** les nervures de retenue (19, 20) sont réalisées d'un seul tenant avec le support (18) en forme de baguette.

7. Adaptateur (1) selon l'une quelconque des revendications 1 à 6, **caractérisé en ce que** le contour antagoniste (27) est formé par des surfaces antagonistes (34, 35, 36) inclinées différemment au niveau du côté intérieur d'un évidement (37) en forme de fourche.

8. Adaptateur (1) selon l'une quelconque des revendications 1 à 7, **caractérisé en ce que** l'élément de couplage (6) pourvu du support d'élément de couplage (16) est fixé en étant protégé contre la rotation aux joues latérales (4).

9. Adaptateur (1) selon la revendication 8, **caractérisé en ce que** l'élément de couplage (6) pourvu du support d'élément de couplage (16) est relié par le biais d'une liaison à complémentarité de formes (24, 25) aux joues latérales (4).

10. Adaptateur (1) selon l'une quelconque des revendications 1 à 9, **caractérisé en ce que** le support d'élément de couplage (16) est fixé par des vis (21) à force à l'élément de couplage (6) en forme de boulon.

11. Adaptateur (1) selon la revendication 10, **caractérisé en ce que** les vis (21) viennent en prise à travers des perçages transversaux (22) dans l'élément de couplage (6) en forme de boulon dans des perçages filetés (23) au niveau du support d'élément de couplage (16).

12. Système de changement rapide avec un adaptateur (1) et un changeur rapide (2) pouvant être couplé à l'adaptateur (1), **caractérisé en ce que** l'adaptateur (1) est réalisé selon l'une quelconque des revendications 1 à 11.
